# EUROPÄISCHE PATENTSCHRIFT

(11) **EP 1 406 710 B1**
(45) Veröffentlichungstag und Bekanntmachung des Hinweises auf die Patenterteilung: **30.08.2006**
(21) Anmeldenummer: 02764625.6
(22) Anmeldetag: 04.07.2002
(51) Int. Cl.: A63H 33/08, A63H 33/10

(54) **BAUSTEIN**
BUILDING BRICK
BLOC DE CONSTRUCTION

(30) Priorität: 04.07.2001 DE 10132423
(43) Veröffentlichungstag der Anmeldung: 14.04.2004
(73) Patentinhaber: HJB Rolling Mill Technology GmbH, 75417 Mühlacker (DE)
(72) Erfinder: BAUDER, Hans-Jörg, 75417 Mühlacker (DE)
(74) Vertreter: Twelmeier, Ulrich
(86) Internationale Anmeldenummer: PCT/EP2002/007404
(87) Internationale Veröffentlichungsnummer: WO 2003/004123

(56) Entgegenhaltungen:
- WO-A-00/41791
- FR-A- 1 472 378
- US-A- 4 306 372
- US-A- 4 880 384
- US-A- 5 725 411
- US-A- 6 029 974

## Beschreibung

Die Erfindung betrifft einen Baustein zur Verwendung in einem Bauteilesatz sowie eine entsprechende Bauplatte. Derartige Bausteine und Beuteilesätze sind bekannt und im Handel als Spielzeugbaustäine beispielsweise unter dem Handelsnamen "Lego" erhäitüch. Durch Eingriff der Vorsprünge an der Oberseite eines solchen Bausteines in Ausnehmungen eines oder mehrerer anderer Bausteine, lassen sich derartige Bausteine klemmschlüssig zu Konstruktionen zusammenfügen.

Neben den bekannten Legobausteirlen gibt es ähnliche Bausteine. So offenbart beispeilsweise die FR 2 336 956 A1 Bausteine, welche sich von den bekannten Legobausteinen im wesentlichen dadurch unterscheiden, daß die dort offenbarten Bausteine an ihrer Unterseite keine Ausnehmungen aufweisen, sondern einen von Seitenwänden umschlossenen freien Innenraum. Dementsprechend sind an der Oberseite dieser Bausteine Vorsprünge auch nur am Rand vorgesehen, bzw. bei größeren Bausteinen, auf welche kleinere Bausteine aufsetzbar sind, entsprechend den Umrißlinien der kleineren Bausteine vorgesehen. Aus der EP 0379389 A1 sind ferner Bausteine bekannt, welche an ihrer Oberseite ebenso wie an der Unterseite und ihren Seitenwänden sowohl Vorsprünge als auch Ausnehmungen zum Eingriff von Vorsprüngen eines korrespondierenden Bausteines aufweisen. Aus der DE-OS 1603572 sind Bausteine bekannt, welche an ihrer Oberseite zwei Vorsprünge aufweisen und an ihrer Unterseite zwei dazu passende Ausnehmungen. Aus der US 5,725,411 A sind Bausteine bekannt, welche durch den Eingriff von Vorsprüngen in eine dazu passende Ausnehmung eines anderen Bausteins in vorgegebenen Winkeln zusammengesteckt werden können. Darunter befinden sich Bausteine, die nicht an sämtlichen Kreuzungspunkten eines gedachten quadratischen Gitters auf ihrer Oberseite mit Vorsprüngen belegt sind.

Aufgabe der Erfindung ist es, die Vielfalt der Gestaltungsmöglichkeiten, welche derartige Bauteilesätze bieten, zu steigern.

Diese Aufgabe wird von einem Bauteilesatz mit den Merkmalen des Anspruchs 1 sowie einem Baustein mit den Merkmalen des Anspruchs 15 zur Verwendung in einem Bauteilesatz gelöst. Vorteilhafte Weiterbildungen der Erfindung sind Gegenstand der Unteransprüche.

Ein erfindungsgemäßer Bauteilesatz enthält einen oder mehrere Bausteine, bei welchen zwei diagonal angeordnete Kreuzungspunkte frei bleiben. Diese Idee ist so genial einfach, wie das bekannte System der Bausteine auch. Während die nach dem Stand der Technik bekannten Bausteine nur ein starres Ver- binden von zwei Bausteinen durch Eingriff der Vorsprünge des einen Bausteines in die Ausnehmungen des anderen Bausteines ermöglichen, erlaubt die Verwendung eines erfindungsgemäßen Bausteines in einem Bauteilesatz zusätzlich zu derartigen starren Konstruktionen auch den Bau von schwenkbaren Konstruktionen oder Konstruktionen mit schwenkbaren oder drehbaren Elementen. Verbindet man nämlich einen erfindungsgemäßen Baustein durch Eingriff nur eines einzigen rotationssymmetrischen Vorsprunges mit einem anderen Baustein, welcher herkömmlich oder erfindungsgemäß ausgestaltet sein kann, so sind diese beiden Bausteine um eine durch diesen Vorsprung und die entsprechende Ausnehmung im anderen Baustein verlaufende Achse gegeneinander verdrehbar. Der hierfür zur Verfügung stehende Winkel·hängt dabei von der Anzahl und Lage der verbleibenden nicht am klemmschlüssigen Eingriff beteiligten Vorsprünge am unteren Baustein ab. Bei Bausteinen nach dem Stand der Technik verhindern dabei die übrigen Vorsprünge des unteren Bausteines eine Verdrehbarkeit der Bausteine gegeneinander, da diese den Seitenwänden des oberen Bausteines im Weg stehen. Bei einem erfindungsgemäßen Baustein fehlen jedoch zwei von vier Vorsprüngen, was eine Verdrehbarkeit des oberen gegen den unteren Baustein ermöglicht. Sieht man nämlich an dem unteren Baustein nur zwei auf einer Diagonalen des gedachten quadratischen Gitters gelegene Vorsprünge vor, so ergibt sich eine Verdrehbarkeit um annähernd 360°.

Vorteilhaft lassen sich erfindungsgemäße Bausteine mit Bausteinen nach dem Stand der Technik kombinieren. Mit einem Bauteilesatz, welcher einen oder mehrere erfindungsgemäße Bausteine enthält, lassen sich demnach wesentlich vielfältigere Konstruktionen verwirklichen als mit einem Bauteilesatz, welcher ausschließlich Bausteine nach dem Stand der Technik enthält. Somit bieten sich auf diese Art und Weise bei einer gegebenen Anzahl von Bausteinen erheblich mehr Kombinationsmöglichkeiten und es lassen sich interessantere und vielfältigere Konstruktionen verwirklichen. Vorteilhaft wird die Phantasie von Kindern stärker angeregt und die Bausteine sind als Spielzeug für Kinder einer größeren Altersgruppe interessanter.

Konstruktionen mit drehbaren oder schwenkbaren Elementen, wie sie mit erfindungsgemäßen Bausteinen verwirklichbar sind, lassen sich aber auch in anderen Bereichen vorteilhaft einsetzen. Beispielsweise läßt sich mit erfindungsgemäßen Bausteinen ohne weiteres eine Konstruktion verwirklichen, welche eine Kabeldurchführung aufweist, deren Durchmesser durch Verschwenken eines oder mehrerer Bausteine mühelos exakt auf die benötigte Breite einstellbar ist.

Eine vorteilhafte Weiterbildung der Erfindung sieht vor, daß die Vorsprünge eine zylindrisch geformte Mantelfläche haben. Diese Maßnahme hat den Vorteil, daß die Haltekraft der klemmschlüssigen Verbindung erhöht ist.

Eine weitere vorteilhafte Weiterbildung der Erfindung sieht vor, daß die Vorsprünge hohl sind. Diese Maßnahme hat den Vorteil einer Materialeinsparung.

Eine weitere vorteilhafte Weiterbildung der Erfindung sieht vor, daß die Bausteine als an der Unterseite offene Kästen ausgeführt sind. Vorteilhaft wird so der Materialaufwand zur Fertigung eines Bausteines reduziert. Eine weitere vorteilhafte Weiterbildung der Erfindung sieht hierzu vor, daß die inneren Seitenflächen des Bausteines Rippen aufweisen, welche der klemmschlüssigen Verbindung zweier Bausteine dienen. Diese Maßnahme hat den Vorteil, daß die Stabilität eines Bausteines sowie die Haltekraft einer klemmschlüssigen Verbindung zweier Bausteine erhöht ist. Eine weitere vorteilhafte Weiterbildung der Erfindung sieht vor, daß im Inneren des Kastens an der Unterseite der Wand, von welcher die Vorsprünge ausgehen in den Zentren des gedachten quadratischen Gitters Zylinder vorgesehen sind, welche der klemmschlüssigen Verbindung zweier Bausteine dienen, insbesondere in Kombination mit den oben genannten Rippen. Unter den Zentren des gedachten quadratischen Gitters sind dabei jene Punkte zu verstehen, welche im Zentrum, d.h. dem Schnittpunkt der Diagonalen des Gitters liegen. Greifen die Vorsprünge eines Bausteines in die Unterseite eines weiteren Bausteines ein, so ergibt sich eine Klemmwirkung nicht nur durch die Seitenwände und daran angebrachten Rippen des oberen Bausteines, sondern auch durch den betreffenden Zylinder. In vorteilhafter Weise wird so die Haltekraft des Klemmschlußes erhöht.

Eine weitere vorteilhafte Weiterbildung der Erfindung sieht vor, daß die Bausteine außerhalb der Vorsprünge auf ihrer Oberseite geschlossen und im wesentlichen eben ausgebildet sind. Diese Maßnahme hat den Vorteil, daß die Fertigung der Bausteine vereinfacht ist.

Eine altemative vorteilhafte Weiterbildung der Erfindung sieht vor, daß der Bauteilesatz, einen oder mehrere Bausteine enthält, welche auf mindestens einem der Kreuzungspunkte des gedachten quadratischen Gitters anstelle eines Vorsprunges, ein Loch aufweisen, und einen oder mehrere Stifte, welche in die Löcher passen und eine Mantelfläche haben, deren Außendurchmesser mit dem Außendurchmesser der Vorsprünge übereinstimmt. Diese Maßnahme hat den Vorteil, daß sich durch Kombination von Stiften mit erfindungsgemäßen Bausteinen Bausteine herstellen lassen, welche genau die gewünschte Anzahl von Vorsprüngen zum Verwirklichen einer bestimmten Konstruktion aufweisen. Nach Belieben läßt sich durch Einbringen der Stifte in die Löcher somit eine größere Zahl von Vorsprüngen erreichen und damit die Haltekraft der klemmschlüssigen Verbindung zweier Bausteine erhöhen oder durch freilassen der Löcher die Verdrehbarkeit einer Konstruktion verwirklichen. In vorteilhafter Weise wird so die Zahl der Kombinationsmöglichkeiten der Zahl der Bausteine eines Bauteilesatzes weiter erhöht und der Bauteüesatz für Kinder noch interessanter. Eine weitere vorteilhafte Weiterbildung der Erfindung sieht hierzu vor, daß die Löcher Sacklöcher sind. Diese Maßnahme hat den Vorteil, daß die Einstecktiefe der Stifte begrenzt ist. Bevorzugt sind die zugehörigen Stifte zylindrisch ausgebildet.

Eine altemative vorteilhafte Weiterbildung der Erfindung sieht hierzu vor, daß die Löcher durchgehend sind und die Stifte einen Anschlag haben, welcher die Eindringtiefe der Stifte begrenzt. Diese Maßnahme hat den Vorteil, daß die Fertigung der Bausteine und der Materialaufwand reduziert sind. Eine weitere vorteilhafte Weiterbildung hierzu sieht vor, daß der Stift zwei zylindrische Abschnitte mit unterschiedlichem Durchmesser aufweist. Diese Maßnahme hat den Vorteil, daß die Löcher mit geringerem Durchmesser ausgeführt werden können und nach Einstecken eines Stiftes, welcher dann einen Vorsprung ausbildet, nicht mehr zu sehen sind.

Eine vorteilhafte Weiterbildung der Erfindung sieht vor, daß die Bausteine aus Kunststoff sind. Diese Maßnahme hat den Vorteil, daß die Bausteine kostengünstig zu fertigen sind.

Eine vorteilhafte Weiterbildung der Erfindung sieht vor, daß der Bauteilesatz eine Bauplatte enthält, welche Vorsprünge mit einer Mantelfläche in Gestalt einer Rotationsfläche auf den Kreuzungspunkten eines gedachten quadratischen Gitters aufweist, welche so ausgebildet sind, daß die Bauplatte mit einem Baustein des Bauteilesatzes durch Eingriff ihrer Vorsprünge in die Ausnehmungen an der Unterseite des Bausteines klemmschlüssig verbindbar ist, wobei die Vorsprünge der Bauplatte nur einen Teil der Kreuzungspunkte des gedachten quadratischen Gitters besetzen. Vorteilhaft lassen sich mit einem solchen Bauteilesatz Konstruktionen verwirklichen, welche auf der Bauplatte drehbar angebracht sind oder auf der Bauplatte drehbar angebrachte Teile aufweisen.

Weitere Einzelheiten und Vorteile der Erfindung werden anhand eines Ausführungsbeispieles unter Bezugnahme auf die beigefügten Zeichnungen erläutert.

Es zeigen:
- Figur 1: einen erfindungsgemäßen Baustein in einer Draufsicht,
- Figur 2: einen Baustein in einer Seitenansicht,
- Figur 3: einen Querschnitt durch eine starre Konstruktion aus erfindungsgemäβen Bausteinen,
- Figur 4: einen Querschnitt durch eine schwenkbare Konstruktion aus erfindungsgemäßen Bausteinen,
- Figur 5: die in Figur 4 gezeigte Konstruktion in einer Draufsicht,
- Figur 6: die in Figur 4 und 5 gezeigte Konstruktion in ihrer verschwenkten Stellung in einer Draufsicht,
- Figur 7: in Figuren 4 bis 6 gezeigte Konstruktion in einer weiteren verschwenkten Stellung in einer Draufsicht,
- Figur 8: einen erfindungsgemäßen Baustein in einer Rückansicht,
- Figur 9: eine biegsame Mauer aus erfindungsgemäßen Bausteinen,
- Figur 10: die in Figur 9 gezeigte Mauer S-förmig gebogen,
- Figur 11: die in Figuren 9 und 10 gezeigte Mauer als Ring,
- Figur 12: die in Figuren 9 bis 11 gezeigte Mauer in gestrecktem Zustand,
- Figur 13: eine weitere Mauer aus erfindungsgemäßen Bausteinen, welche aus zwei gegeneinander verschwenkbaren Teilbereichen besteht,
- Figur 14: die in Figur 13 gezeigte Mauer im verschwenkten Zustand, und
- Figur 15: eine weitere Mauer aus erfindungsgemäßen Bausteinen.

Der in Figur 1 gezeigte Baustein 1 weist einen quaderförmigen Grundkörper 2 auf, welcher an seiner Oberseite zwei hohle, zylindrische Vorsprünge 3 aufweist. Die Länge dieser Vorsprünge 3 ist innerhalb weiter Grenzen frei wählbar, so daß die Vorsprünge sowohl als kurze Noppen oder Warzen als auch als lange Stifte ausgebildet sein können. Die Vorsprünge 3 dienen dazu, zwei Bausteine 1, 1', wie beispielsweise in Figuren 3 und 4 gezeigt, klemmschlüssig durch Eingriff mindestens eines Vorsprunges 3 des einen Bausteines 1' in Ausnehmungen an der Unterseite des anderen Bausteines 1 zu verbinden.

Im Unterschied zum Stand der Technik sind bei dem in Figur 1 gezeigten Baustein 1 nicht sämtliche Kreuzungspunkte eines gedachten quadratischen Gitters mit Vorsprüngen 3 besetzt, sondern nur einige. Bei dem gezeigten Ausführungsbeispiel weist der Baustein 1 genau zwei Vorsprünge 3 auf und diese sind diagonal gegenüberliegend angeordnet. Dadurch wird vorteilhaft die Möglichkeit geschaffen mehrere solcher Bausteine zu schwenkbaren Konstruktionen oder Konstruktionen, welche drehbare oder schwenkbare Teile enthalten, zusammenzufügen. Wesentlich hierfür ist, daß die Vorsprünge 3 eine Mantelfläche in Gestalt einer Rotationsfläche aufweisen, wobei insbesondere eine zylindrische Form der Vorsprünge 3 für einen reversiblen Klemmschluß vorteilhaft ist.

Figur 2 zeigt den in Figur 1 gezeigten Baustein in einer Seitenansicht.

Bausteine nach dem Stand der Technik erlauben lediglich ein Zusammenfügen zu starren Konstruktionen, nicht aber solchen, die verschwenkbar sind. Die beschriebenen Bausteine 1 lassen sich selbstverständlich ebenfalls - auch in Kombination mit Bausteinen nach dem Stand der Technik - zu starren Konstruktionen zusammenfügen, wobei sich mit zwei Vorsprüngen 3 ein fast ebenso zuverlässiger Klemmschluß zwischen zwei Bausteinen 1 erreichen läßt, wie mit vier oder mehr Vorsprüngen 3 nach dem Stand der Technik. Ein Beispiel einer solchen starren Konstruktion ist in Figur 3 gezeigt. Wahlweise können sowohl gleiche Bausteine 1 oder Bausteine 1' mit verschieden angeordneten oder einer unterschiedlichen Anzahl von Vorsprüngen 3 zusammengefügt werden.

Figur 4 zeigt nun eine schwenkbare Konstruktion in einem Querschnitt. Bei diesem Beispiel weisen die unteren Bausteine 1 zwei diagonal angeordnete Vorsprünge 3 auf, der darüber liegende Baustein 1' nur einen einzigen, wobei die Anzahl der Vorsprünge 3 des oberen Bausteines 1' auf die Verschwenkbarkeit der Konstruktion natürlich keinen Einfluß hat. Figur 5 zeigt dieselbe Konstruktion in einer Draufsicht. Bei dieser Konstruktion sind die beiden unteren Bausteine 1 gegeneinander beweglich. Die Konstruktion weist zwei Rotationsachsen auf, welche jeweils von dem in eine Ausnehmung des oberen Bausteines 1' eingreifenden Vorsprung 3 eines unteren Bausteines 1 definiert werden. Figuren 6 und 7 zeigen die Konstruktion der Figuren 4 und 5 in einer verschwenkten Stellung, welche sich durch Verdrehen der unteren Bausteine 1 relativ zu dem oberen Baustein 1' aus der in Figuren 4 und 5 gezeigten Stellung ergeben.

Die in den Figuren 1 bis 8 gezeigten Bausteine 1 weisen eine quadratische Oberseite auf.

Die Unterseite der beschriebenen Bausteine 1, 1' ist in Figur 8 gezeigt. Die Bausteine sind als hohle Kästen ausgeführt, wobei die Innenseiten der Seitenwände durch Rippen 6 verstärkt sind, welche in Zusammenwirkung mit dem Zylinder 7 dem Klemmschluß dienen. Der Baustein 1 weist im Inneren des Kastens an der Unterseite der Wand, von welcher die Vorsprünge 3 ausgehen einen Zylinder 7 auf, welcher im Zentrum des gedachten quadratischen Gitters angeordnet ist. Bei größeren Bausteinen sind dementsprechend mehrere Zentren des gedachten quadratischen Gitters vorhanden, in welchen dann jeweils ein solcher Zylinder 7 angeordnet ist. Bausteine mit einer quadratischen Oberseite und vier Kreuzungspunkten des gedachten quadratischen Gitters weisen somit einen solchen Zylinder 7 im Zentrum auf, größere rechteckige Bausteine entsprechend mehrere Zylinder 7. Beim Eingriff eines Vorsprunges 3 in die Unterseite eines anderen Bausteines, wird der Vorsprung 3 zwischen den an den inneren Seitenflächen von oben nach unten verlaufenden Rippen 6 und dem Zylinder 7 eingeklemmt, so daß sich eine klemmschlüssige Verbindung der beiden Bausteine ergibt.

Figur 10 zeigt eine Mauer aus erfindungsgemäßen Bausteinen. Während bekannte Bausteine nur starre, gerade oder rechtwinklig verlaufende Mauern ermöglichten, lassen sich mit erfindungsgemäßen Bausteinen auch biegsame Mauern verwirklichen. Die einzelnen Bausteine sind nämlich, wie in den Figuren 4 bis 7 gezeigt, gegeneinander verdrehbar, wodurch die Mauer insgesamt flexibel wird und so den gezeigten gewundenen Verlauf gestattet. Figur 10 zeigt die Mauer aus Figur 9 in einem etwas stärker gebogenen S-förmigen Verlauf. Wie Figur 11 zeigt, lassen sich derartige Mauern sogar zu einem Ring zusammenfügen. Figur 12 zeigt die Mauer der Figuren 9 bis 11 im gestreckten Zustand. Wie man durch Vergleich der Figuren 4 und 6 feststetlt, erlaubt die Verschwenkbarkeit der einzelnert Bausteine gegeneinander eine Längenänderung der Mauer. Zwischen der in Figur 4 und der in Figur 6 gezeigten Konfiguration besteht ein Längenunterschied von einem Faktor Wurzel 2.

Figur 13 zeigt eine weitere Mauer aus erfindungsgemäßen Bausteinen. Diese Mauer weist zwei Teilbereiche A und B auf, welche um eine Achse S gegeneinander verschwenkbar sind. Figur 14 zeigt die in Figur 13 gezeigte Mauer im verschwenkten Zustand, so daß die Teilbereiche A und B zueinander rechtwinklig stehen. Auf diese Art und Weise läßt sich beispielsweise ein Teilbereich einer Mauer als Tor vorsehen. Figur 15 zeigt eine weitere Mauer aus erfindungsgemäßen Bausteinen mit mehreren Schwenkachsen.

## Patentansprüche

1. Bauteilesatz, welcher Bausteine (1) mit einem quaderförmigen Grundkörper (2) mit quadratischem Grundriss enthält, welcher Ausnehmungen (5) an seiner Unterseite und Vorsprünge (3) mit einer Mantelfläche in Gestalt einer Rotationsfläche auf den Kreuzungspunkten eines gedachten quadratischen Gitters an seiner Oberseite aufweist, welche so ausgebildet sind, daß ein erster solcher Baustein (1) mit einem zweiten Baustein (1') des Bauteilesatzes durch Eingriff seiner Vorsprünge (3) in die Ausnehmungen (5) an der Unterseite des anderen Bausteines (1') klemmschlüssig verbindbar ist, wobei der Bauteilesatz einen oder mehrere Bausteine (1) enthält, bei denen vier Kreuzungspunkte des gedachten quadratischen Gitters vorhanden sind, von denen die Vorsprünge (3) nur zwei diagonal angeordnete Kreuzungspunkte des gedachten quadratischen Gitters besetzen, so daß zwei durch Eingriff eines einzigen Vorsprungs (3) des ersten solchen Bausteins (1) in eine der Ausnehmungen (5) des zweiten Bausteins (1') verbundene Bausteine (1,1') gegeneinander verdrehbar sind, indem der zweite Baustein (1') über einen dem eingreifenden Vorsprung (3) benachbarten, unbesetzten Kreuzungspunkt des gedachten quadratischen Gitters des ersten Bausteins (1) hinweg bewegbar ist.

2. Bauteilesatz nach Anspruch 1, **dadurch gekennzeichnet, daß** die Vorsprünge (3) eine zylindrische Mantelfläche haben.

3. Bauteilesatz nach einem der vorstehenden Ansprüche, **dadurch gekennzeichnet, daß** die Vorsprünge (3) hohl sind.

4. Bauteilesatz nach einem der vorstehenden Ansprüche, **dadurch gekennzeichnet, daß** die Bausteine (1) als an der Unterseite offene Kästen ausgeführt sind.

5. Bauteilesatz nach Anspruch 4, **dadurch gekennzeichnet, daß** die inneren Seitenflächen des Bausteines (1) von oben nach unten verlaufende Rippen (6) aufweisen, welche der klemmschlüssigen Verbindung zweier Bausteine (1, 1') dienen.

6. Bauteilesatz nach Anspruch 4 oder 5, **dadurch gekennzeichnet, daß** im Inneren des Kastens an der Unterseite der Wand, von welcher die Vorsprünge (3) ausgehen, in den Zentren des gedachten quadratischen Gitters Zylinder (7) vorgesehen sind, welche der klemmschlüssigen Verbindung zweier Bausteine (1, 1') dienen, insbesondere in Kombination mit den Rippen (6) gemäß Anspruch 5.

7. Bauteilesatz nach einem der vorstehenden Ansprüche, **dadurch gekennzeichnet, daß** die Bausteine (1) außerhalb der Vorsprünge (3) auf ihrer Oberseite geschlossen und im wesentlichen eben ausgebildet sind.

8. Bauteilesatz nach einem der Ansprüche 1 bis 6, **gekennzeichnet durch** einen oder mehrere Bausteine (1), welche auf mindestens einem der Kreuzungspunkte des gedachten quadratischen Gitters anstelle eines Vorsprunges (3) ein Loch aufweisen,
und **durch** einen oder mehrere Stifte, welche in die Löcher passen und eine Mantelfläche haben, deren Außendurchmesser mit dem Außendurchmesser der Vorsprünge (3) übereinstimmt.

9. Bauteilesatz nach Anspruch 8, **dadurch gekennzeichnet, daß** die Löcher Sacklöcher sind.

10. Bauteilesatz nach Anspruch 9, **dadurch gekennzeichnet, daß** die Stifte zylindrisch sind.

11. Bauteilesatz nach Anspruch 8, **dadurch gekennzeichnet, daß** das Loch durchgehend ist und der Stift einen Anschlag hat, welcher die Einstecktiefe des Stiftes begrenzt

12. Bauteilesatz nach Anspruch 11, **dadurch gekennzeichnet, daß** der Stift zwei zylindrische Abschnitte mit unterschiedlichem Durchmesser aufinreist.

13. Bauteilesatz nach einem der vorstehenden Ansprüche, **dadurch gekennzeichnet, daß** die Bausteine (1) aus Kunststoff sind.

14. Bauteilesatz nach einem der vorstehenden Ansprüche, **dadurch gekennzeichnet, daß** er eine Bauplatte enthält, weiche Vorsprünge (3) mit einer Mantelfläche in Gestalt einer Rotationsfläche auf den Kreuzungspunkten eines gedachten quadratischen Gitters aufweist, welche so ausgebildet sind, daß die Bauplatte mit einem Baustein (1, 1') des Bauteilesatzes durch Eingriff ihrer Vorsprünge (3) in die Ausnehmungen (5) an der Unterseite des Bausteines (1, 1') klemmschlüssig verbindbar ist, wobei auf der Bauplatte mindestens vier Kreuzungspunkte des gedachten quadratischen Gitters vorhanden sind und die Vorsprünge (3) der Bauplatte nur einen Teil der Kreuzungspunkte des gedachten quadratischen Gitters besetzen, so daß ein durch Eingriff eines einzigen der Vorsprünge (3) der Bauplatte in eine seiner Ausnehmungen (5) mit der Bauplatte verbundener Baustein (1, 1') gegenüber der Bauplatte verdrehbar ist, indem er über einen dem eingreifenden Vorsprung (3) benachbarten, unbesetzten Kreuzungspunkt des gedachten quadratischen Gitters der Bauplatte hinweg bewegbar ist.

15. Baustein zur Verwendung in einem Bauteilesatz nach einem der Ansprüche 1 bis 14 mit einem quaderförmigen Grundkörper (2) mit quadratischem Grundriss, welcher Ausnehmungen (5) an seiner Unterseite und Vorsprünge (3) mit einer Mantelfläche in Gestalt einer Rotationsfläche auf den Kreuzungspunkten eines gedachten quadratischen Gitters an seiner Oberseite aufweist, welche so ausgebildet sind, daß ein solcher Baustein (1) mit einem zweiten Baustein (1') des Bauteilesatzes durch Eingriff seiner Vorsprünge (3) in die Ausnehmungen (5) an der Unterseite des zweiten Bausteines (1') klemmschlüssig verbindbar ist, wobei auf dem Baustein (1) vier Kreuzungspunkte des gedachten quadratischen Gitters vorhanden sind, von denen die Vorsprünge (3) nur zwei diagonal angeordnete Kreuzungspunkte des gedachten quadratischen Gitters besetzen, so daß der Baustein (1) bei Eingriff eines einzigen Vorsprungs (3) in eine der Ausnehmungen (5) des zweiten Bausteins (1') des Bauteilsatzes gegenüber diesem um den eingreifenden Vorsprung (3) herum verdrehbar ist, indem der zweite Baustein (1) über einen dem eingreifenden Vorsprung (3) benachbarten, unbesetzten Kreuzungspunkt des gedachten quadratischen Gitters auf den ersten Baustein (1) hinweg bewegbar ist.

## Claims

1. A set of building elements containing building bricks (1) having a body (2) in form of a rectangular parallelepiped having a square plan view, whose underside is provided with recesses (5) and whose top is provided with projections (3), the projections having a lateral surface in the form of a surface of revolution at the intersections of an imaginary square grid, the configuration being such that a first such building brick (1) can be connected in clamping engagement with a second building brick (1') of the set of building elements by engagement of its projections (3) in the recesses (5) provided on the underside of the other building brick (1'), the set of building elements containing one or a plurality of building bricks (1) having four intersections of the imaginary square grid of which the projections (3) occupy only two diagonally arranged intersections of the imaginary square grid so that two building bricks (1, 1'), which are mutually connected by engagement of a single projection (3) of the first such building brick (1) in a recess (5) of the second building brick (1'), can be rotated one relative to the other due to the fact that the second building brick (1') can be moved over an intersection of the imaginary square grid of the first building brick (1), which intersection neighbours the engaging projection (3) and is not occupied by a projection.

2. The set of building elements as defined in Claim 1, **characterised in that** the projections (3) have a cylindrical lateral surface.

3. The set of building elements as defined in any of the preceding claims, **characterised in that** the projections (3) are hollow.

4. The set of building elements as defined in any of the preceding claims, **characterised in that** the building bricks (1) are configured as boxes open at their bottom.

5. The set of building elements as defined in Claim 4, **characterised in that** the inner lateral surfaces of the building brick (1) are provided with ribs (6), extending in the direction from the top to the bottom, which serve to connect two building bricks (1, 1') by clamping engagement.

6. The set of building elements as defined in Claim 4 or Claim 5, **characterised in that** cylinders (7) are provided inside the box, on the underside of the wall from which the projections (3) start out, at the centres of the imaginary square grid, which cylinders serve to connect two building bricks (1, 1') by clamping engagement, especially by co-operation with the ribs (6) according to Claim 5.

7. The set of building elements as defined in any of the preceding claims, **characterised in that** the building bricks (1) have a closed and substantially plane top outside the projections (3).

8. The set of building elements as defined in any of Claims 1 to 6, **characterised by** one or a plurality of building bricks (1) which comprise a hole instead of a projection (3) on at least one intersection of the imaginary square grid,
and by one or a plurality of pins matching the holes and having a lateral surface whose outer diameter conforms to the outer diameter of the projections (3).

9. The set of building elements as defined in Claim 8, **characterised in that** the holes are blind holes.

10. The set of building elements as defined in Claim 9, **characterised in that** the pins are cylindrical.

11. The set of building elements as defined in Claim 8, **characterised in that** the hole is a through-hole and the pin comprises a stop that limits the depth of penetration of the pin.

12. The set of building elements as defined in Claim 11, **characterised in that** the pin comprises two cylindrical sections of different diameters.

13. The set of building elements as defined in any of the preceding claims, **characterised in that** the building bricks (1) are made from a plastic material.

14. The set of building elements as defined in any of the preceding claims, **characterised in that** it contains a construction plate provided with projections (3) having a lateral surface in the form of a surface of revolution, located at the intersections of an imaginary square grid, the design of the projections being such that the construction plate can be connected with a building brick (1, 1') of the set of building elements by clamping engagement of its projections (3) in the recesses (5) in the underside of the building brick (1, 1'), and that at least four intersections of the imaginary square grid are provided on the construction plate and the projections (3) of the construction plate occupy only a part of the intersections of the imaginary square grid so that a building brick (1, 1') connected with the construction plate by engagement of a single projection (3) of the construction plate in one of its recesses (5) can be rotated relative to the construction plate due to the fact that it can be moved over an intersection of the imaginary square grid of the construction plate, which neighbours the engaging projection (3) and which is not occupied by a projection.

15. Building brick for use in a set of building elements as defined in any of Claims 1 to 14 having a body (2) in the form of a rectangular parallelepiped having a square plan view, whose underside is provided with recesses (5) and whose top surface is provided with projections (3) having a lateral surface in the form of a surface of revolution at the intersections of an imaginary square grid, the configuration of the recesses and projections being such that such a building brick (1) can be connected in clamping engagement with a second building brick (1') of the set of building elements by engagement of its projections (3) in the recesses (5) provided on the underside of the second building brick (1'), and that four intersections of the imaginary grid are provided on the building brick of which the projections (3) occupy only two of the intersections of the imaginary square grid so that when a single projection (3) is engaged in a recess (5) of the second building brick (1') of the set of building elements, the building brick (1) can be rotated relative to the latter around the engaging projection (3) in that the second building brick (1) can be moved over an intersection of the imaginary square grid of the first building brick (1), which neighbours the engaging projection (3) and which is not occupied by any projection.

## Revendications

1. Arrangement d'éléments de construction, qui contient des éléments de construction (1) possédant un corps de base (2) en forme de parallélépipède rectangle avec une projection horizontale carrée, qui présente des évidements (5) sur son côté inférieur et des saillies (3) comprenant une surface latérale sous la forme d'une surface de rotation aux points de croisement d'un réseau carré imaginaire, sur son côté supérieur, les saillies étant réalisées de telle sorte qu'un premier élément de construction (1) de ce type peut venir se relier, via une fermeture par serrage, avec un deuxième élément de construction (1') de l'arrangement d'éléments de construction par engrènement de ses saillies (3) dans les évidements (5) du côté inférieur de l'autre élément de construction (1'), l'arrangement d'éléments de construction contenant un ou plusieurs éléments de construction (1) dans lesquels sont présents quatre points de croisement du réseau carré imaginaire, les saillies (3) n'occupant que deux points de croisement, disposés en diagonale, du réseau carré imaginaire, de telle sorte que deux éléments de construction (1, 1') reliés par engrènement d'une seule saillie (3) du premier élément de construction (1) de ce type dans un des évidements (5) du deuxième élément de construction (1') peuvent être mis en rotation l'un par rapport à l'autre par le fait que le deuxième élément de construction (1') est en mesure de passer par-dessus un point de croisement inoccupé, voisin de la saillie d'engrènement (3), du réseau carré imaginaire du premier élément de construction (1).

2. Arrangement d'éléments de construction selon la revendication 1, **caractérisé en ce que** les saillies (3) possèdent une surface latérale de forme cylindrique.

3. Arrangement d'éléments de construction selon l'une quelconque des revendications précédentes, **caractérisé en ce que** les saillies (3) sont creuses.

4. Arrangement d'éléments de construction selon l'une quelconque des revendications précédentes, **caractérisé en ce que** les éléments de construction (1) sont réalisés sous la forme de boîtes ouvertes sur leur côté inférieur.

5. Arrangement d'éléments de construction selon la revendication 4, **caractérisé en ce que** les surfaces latérales internes de l'élément de construction (1) présentent des nervures (6) s'étendant de haut en bas, qui favorisent la liaison de fermeture par serrage de deux éléments de construction (1, 1').

6. Arrangement d'éléments de construction selon la revendication 4 ou 5, **caractérisé en ce qu'**on prévoit, à l'intérieur de la boîte, sur le côté inférieur de la paroi à partir de laquelle s'étendent les saillies (3), aux centres du réseau carré imaginaire, des cylindres (7) qui favorisent la liaison de fermeture par serrage de deux éléments de construction (1, 1'), en particulier en combinaison avec les nervures (6) selon la revendication 5.

7. Arrangement d'éléments de construction selon l'une quelconque des revendications précédentes, **caractérisé en ce que** les éléments de construction (1), en dehors des saillies (3), sont fermés sur leur côté supérieur et sont réalisés sous une forme essentiellement plate.

8. Arrangement d'éléments de construction selon l'une quelconque des revendications 1 à 6, **caractérisé par** un ou plusieurs éléments de construction (1) qui présentent un trou sur au moins un des points de croisement du réseau carré imaginaire, au lieu d'une saillie (3), et par une ou plusieurs chevilles qui viennent s'insérer dans les trous et qui possèdent une surface latérale dont le diamètre externe correspond au diamètre externe des saillies (3).

9. Arrangement d'éléments de construction selon la revendication 8, **caractérisé en ce que** les trous sont des trous borgnes.

10. Arrangement d'éléments de construction selon la revendication 9, **caractérisé en ce que** les chevilles sont cylindriques.

11. Arrangement d'éléments de construction selon la revendication 8, **caractérisé en ce que** le trou est continu, la cheville possédant une butée qui délimite la profondeur d'insertion de la cheville.

12. Arrangement d'éléments de construction selon la revendication 11, **caractérisé en ce que** la cheville présente deux sections cylindriques possédant des diamètres différents.

13. Arrangement d'éléments de construction selon l'une quelconque des revendications précédentes, **caractérisé en ce que** les éléments de construction (1) sont réalisés en une matière synthétique.

14. Arrangement d'éléments de construction selon l'une quelconque des revendications précédentes, **caractérisé en ce qu'**il contient un panneau mural qui présente des saillies (3) comprenant une surface latérale sous la forme d'une surface de rotation aux points de croisement d'un réseau carré imaginaire les saillies étant réalisées de telle sorte que le panneau mural, peut venir se relier avec un élément de construction (1, 1') de l'arrangement d'éléments de construction, via une fermeture par serrage par engrènement de ses saillies (3) dans les évidements (5) du côté inférieur de l'élément de construction (1, 1'), au moins quatre points de croisement du réseau carré imaginaire étant présents sur le panneau mural et les saillies (3) du panneau mural n'occupant qu'une partie des points de croisement du réseau carré imaginaire, de telle sorte qu'un élément de construction (1, 1') reliés au panneau mural par engrènement d'une seule saillie (3) du panneau mural dans un de ses évidements (5), peut être mis en rotation par rapport au panneau mural par le fait qu'il est en mesure de passer par-dessus un point de croisement inoccupé, voisin de la saillie d'engrènement (3), du réseau carré imaginaire du panneau mural.

15. Élément de construction à des fins d'utilisation dans un arrangement d'éléments de construction selon l'une quelconque des revendications 1 à 14, possédant un corps de base (2) en forme de parallélépipède rectangle avec une projection horizontale carrée, qui présente des évidements (5) sur son côté inférieur et des saillies (3) comprenant une surface latérale sous la forme d'une surface de rotation aux points de croisement d'un réseau carré imaginaire, sur son côté supérieur, les saillies étant réalisées de telle sorte qu'un premier élément de construction (1) de ce type peut venir se relier, via une fermeture par serrage, avec un deuxième élément de construction (1') de l'arrangement d'éléments de construction par engrènement de ses saillies (3) dans les évidements (5) du côté inférieur de l'autre élément de construction (1'), quatre points de croisement du réseau carré imaginaire étant présents sur l'élément de construction (1) dont les saillies (3) n'occupent que deux points de croisement disposés en diagonale du réseau carré imaginaire, de telle sorte que l'élément de construction (1) par engrènement d'une seule saillie (3) dans un des évidements (5) du deuxième élément de construction (1') de l'arrangement d'éléments de construction peut être mis en rotation par rapport au dernier cité autour de la saillie d'engrènement (3) par le fait que le deuxième élément de construction (1') est en mesure de passer par-dessus un point de croisement inoccupé, voisin de la saillie d'engrènement (3), du réseau carré imaginaire sur le premier élément de construction (1).
